# EUROPÄISCHE PATENTSCHRIFT

(11) **EP 0 108 936 B1**
(45) Veröffentlichungstag und Bekanntmachung des Hinweises auf die Patenterteilung: **23.04.1986**
(21) Anmeldenummer: 83110206.6
(22) Anmeldetag: 13.10.1983
(51) Int. Cl.: F02D 31/00, F02M 3/06, F02M 69/00

(54) **Elektrische Anordnung zur Regelung der Leerlaufdrehzahl eines Verbrennungskraftmotors**
Electrical arrangement for the regulation of the idling of an internal-combustion engine
Agencement électrique pour la régulation de la vitesse de ralenti d'un moteur à combustion interne

(30) Priorität: 13.11.1982 DE 3242043
(43) Veröffentlichungstag der Anmeldung: 23.05.1984
(73) Patentinhaber: VDO Adolf Schindling AG, D-60487 Frankfurt (DE)
(72) Erfinder: Wietschorke, Stephan, D-6384 Schmitten 1 (DE)
(74) Vertreter: Könekamp, Herbert, Dipl.-Ing.

## Beschreibung

Die Erfindung betrifft eine elektrische Anordnung zur Regelung der Leerlaufdrehzahl eines Verbrennungskraftstoffmotors nach dem Oberbegriff des Anspruchs.

Bei einer derartigen bekannten Anordnung wird beispielsweise die Leerlaufdrehzahl eines Kraftfahrzeug-Ottomotors durch Steuerung der Luftmengen auf der Ansaugseite mit einem elektromechanischen Stellglied durchgeführt, welches ein den wirksamen Ansaugquerschnitt begrenzendes, durch ein elektrisches Antriebsglied bewegbares Ventilelement umfasst (DE-A-2949884). Als Antriebselement dient insbesondere ein Hubmagnet, der einen Kolen in einem Zylinder entgegen der Kraft einer Feder verstellen kann. Der Hubmagnet wird mit einer elektrischen Grösse, der Stell-Spannung, in Abhängigkeit von der Differenz der Ist-Leerlaufdrehzahl zu der Soll-Leerlaufdrehzahl beaufschlagt, um diese Differenz durch Beeinflussung des Ansaugquerschnittes auszuregeln. Hierzu wird die Stell-Spannung als reiner Gleichstrom gebildet, wozu ein Differenzverstärker dienen kann.

Durch die Gleichspannung wird jedoch in dem Elektromagneten bzw. dem Hubmagneten ein Gleichstrom getrieben, der mit dem Spulenwiderstand eine Verlustleistung erzeugt, die in Wärme umgesetzt wird. Die Verlustleistung wächst mit steigender Windungszahl und abnehmenden Drahtquerschnitt und begrenzt bei gegebenen Abmessungen des Elektromagneten die von ihm erzeugte nutzbare Kraft.

Um die Verlustleistung in den Bauelementen des Reglers zu verringern, welcher die drehzahlabhängige Stell-Spannung erzeugt, kann daran gedacht werden, als Stell-Spannung eine getaktete bipolare Gleichspannung zu bilden, so dass die die Spannung erzeugenden Verstärkerelemente in dem Regler nur vollständig geöffnet oder gesperrt sein müssen und so eine geringe Verlustleistung umsetzen. Wenn der Elektromagnet mit dieser getakteten Gleichspannung beaufschlagt wird, verläuft der Strom zwar nach Massgabe von Ausgleichsfunktionen um einen Gleichstrom-Mittelwert, auch hier verbraucht aber der ohmsche Widerstand der Spule Wirkleistung, die in thermische Energie nutzlos umgesetzt wird und die durch den Elektromagneten erzeugbare Kraft begrenzt.

Zu der vorliegenden Erfindung gehört daher die Aufgabe, eine elektrische Anordnung zur Regelung der Leerlaufdrehzahl eines Verbrennungskraftstoffmotors der eingangs genannten Gattung zu schaffen, in der ein kompakter Elektromagnet zur Erzeugung einer grossen für das Stellglied nutzbaren Kraft mit nur einer geringen Verlustleistung betrieben werden kann.

Diese Aufgabe wird durch die in dem kennzeichnenden Teil des Anspruchs angegebene Erfindung gelöst.

Erfindungsgemäss wird also der Elektromagnet mit einem parallel geschalteten Kondensator zu einem Parallelschwingkreis ergänzt. Der Parallelschwingkreis wird mit einer besonderen Stell- Spannung betrieben, die einen sinusförmigen Anteil mit einer Frequenz im wesentlichen gleich der Resonanzfrequenz des Parallelschwingkreises aufweist. Der Sinusanteil ist einer Gleichspannungskomponente überlagert, deren Betrag gleich der Amplitude der Sinusschwingung ist. Vorzugsweise werden die Amplitude und der Gleichspannungsanteil in Abhängigkeit von der Differenz der Ist-Leerlaufdrehzahl zu der Soll-Leerlaufdrehzahl gesteuert.

Bei dieser Anordnung entsteht in dem in Resonanz befindlichen Parallelschwingkreis ein hoher Blindstrom, der ein entsprechend starkes Magnetfeld aufbaut, das für die durch das Stellglied nutzbare Kraft massgebend ist. Die zeitliche Veränderung des Magnetfeldes bzw. dessen Schwingen ist in dem vorliegenden Anwendungsfall besonders vorteilhaft, da hierdurch die mechanische Hysterese des elektromechanischen Stellgliedes gemindert bzw. überwunden werden kann und die Regelgenauigkeit gefördert wird. Da der in der Spule des Elektromagneten fliessende Strom zu der Stellspannung nahezu um π/2 phasenverschoben ist, entsteht trotz des hohen Stromes nur eine geringe Wirkleistung an dem ohmschen Widerstand der Spule. Die Verlustwärme ist entsprechend gering.

Da in dem vorliegenden Resonanzfall des Parallelschwinkreises dessen Scheinwiderstand sehr gross ist und trotzdem mit verhältnismässig geringen Stellspannungen, die wenig aufwendig mit dem Regler erzeugt werden können, grosse Stellkräfte erzielt werden sollen, enthält die Steil-Spannung eine Gleichspannungskomponente, die der sinusförmigen Anregung überlagert ist. Die Gleichspannungskomponente führt die Wirkleistung in den Parallelschwingkreis ein, die durch die Dämpfung des Spulenwiderstands verbraucht wird. Dadurch wird der schwingende Zustand des Parallelschwingkreises aufrechterhalten. Ausserdem wird der durch die Hystereseverluste in dem Elektromagneten bedingte Wirkleistungsverlust herabgesetzt, da infolge des Gleichstromanteils statt vollständiger Hystereseschleifen nur Rayleighschleifen in einem Quadranten der Hysteresekennlinie durchfahren werden. Die Ummagnetisierungsverluste sind also herabgesetzt. Die Wirbelstromverluste sind ebenfalls verringert, so dass die gesamte unerwünschte Erwärmung durch Gleich- und Wechselspannungsanteil bei gegebenen Spuleneigenschaften niedrig ist. Die Spule wird vorzugsweise unterhalb der Sättigungsgrenze betrieben.

Zur weiteren Erläuterung der Erfindung wird im folgenden auf die Zeichnung mit drei Figuren Bezug genommen. Es zeigen:
Fig. 1 ein Ausführungsbeispiel des elektromechanischen Stellglieds mit einer Ventilanordnung in Ansaugteil eines Verbrennungskraftstoffmotors, in dem parallel zu einem Hubmagneten ein Kondensator geschaltet ist,
Fig. 2 ein Ersatzschaltbild des Hubmagneten mit dem Kondensator, und
Fig. 3 die Kurvenform der Stell-Spannung.

In Fig. 1 ist zur Regelung der Leerlaufdrehzahl ein Ventilgehäuse 1 mit einem Zylinder 2 vorgesehen, in dem ein Kolben 3 verschiebbar ist. Der Kolben 3 bildet mit seinem Kolbenmantel 4 und der Innenseite des Zylinders 2 eine Spaltdichtung. Im Bewegungsbereich des Kolbenmantels 4 sind in dem Zylinder 2 seitliche Schlitze 5 ausgeformt, die durch den Kolbenmantel 4 mehr oder weniger abgedeckt werden. Die Schlitze 5 münden in einen Ringkanal 6. Durch das Ventilgehäuse 1 mit dem Zylinder 2 wird ein Gasweg für eine Luftströmung von einer Einlassseite 7 über die Schlitze 5 und den Ringkanal 6 zu der Ansaugseite 8 an dem Stutzen 9 gebildet, siehe Pfeil 10. Der Stutzen mündet in eine Ansaugleitung 11 mit einer Drosselklappe.

Zur Verstellung des Kolbens 3 dient ein Hubmagnet 13 als Elektromagnet, der über eine Hubstange 14 mit dem Kolben 3 verbunden ist und diesen entgegen der Kraft einer Feder 15 verstellt.

Der Hubmagnet 13 ist parallel an einen Kondensator 16 angeschlossen, dessen Klemmen 17 und 18 ausserdem mit einer nicht dargestellten Stell-Spannungsquelle in Verbindung stehen.

Die Stell-Spannung wird von einem Regler-Ausgangsblock 19-siehe Fig. 2-abgegeben. Die Stell-Spannung hängt dabei von der Regelabweichung _{Xw} ab, die ein Mass für die Differenz der Ist-Leerlaufdrehzahl zu der Soll-Leerlaufdrehzahl ist. Aus Fig. 2 ergibt sich der Parallelschwingkreis, den der Kondensator 16 mit der Kapazität C mit dem Hubmagneten 13 bildet, dessen Ersatzgrössen als Induktivität L und Wirkwiderstand Rᵢ dargestellt sind. Dieser Parallelwiderstand ist auf Resonanz mit dem Sinusanteil der Stell-Spannung abgestimmt.

Die Kurvenform der Stell-Spannung geht aus Fig. 3 hervor. Sie hat die Form: das heisst, sie ist eine Sinusschwingung, die bei dem Gleichspannungs-Mittelwert ü schwingt. Der Spulenstrom, der in Fig. 3 nicht dargestellt ist, liegt um annähernd π/2 zu der Sinusschwingung nacheilend verschoben.

Wie oben dargelegt, rufen sowohl der Gleichspannungsanteil als auch der Wechselspannungsanteil der Stellspannung in dem Hubmagneten 13 nur eine geringe Erwärmung hervor, da Wirkleistungs-, Hysterese- und Wirbelstromverluste gering sind.

## Patentansprüche

Elektrische Anordnung zur Regelung der Leerlaufdrehzahl eines Verbrennungskraftstoffmotors durch Beeinflussung der Füllung mit einem elektromechanischen Stellglied, das einen mit einer drehzahlabhängigen Stell-Spannung gespeisten Elektromagneten (13) aufweist, dadurch gekennzeichnet, dass eine Stell-Spannung der Form: vorgesehen ist, wobei ε die Kreisfrequenz und ü der drehzahlabhängige Mittelwert ist, und dass parallel zu dem Elektromagneten (13) ein Kondensator (16) einer so grossen Kapazität angeordnet ist, dass dieser mit dem Elektromagneten (13) einen Parallelenschwingkreis bildet, dessen Resonanzfrequenz im wesentlichen gleich s ist.

## Claims

Electrical arrangement for the regulation of the idling of an internal-combustion engine by influencing the charge with an electromechanical regulating unit which comprises an electromagnet (13) supplied with a regulating voltage dependent on rotational speed, characterised in that a regulating voltage is provided in the form of: s being the circuit frequency and u the mean value dependent on rotational speed, and that there is arranged in paralell with the electromagnet (13) a capacitor (16) with a capacitance of such a magnitude that it forms with the electromagnet (13) a paralell resonant circuit whose resonance frequency is substantially equal to s.

## Revendications

Agencement électrique pour la régulation de la vitesse de ralenti d'un moteur à combustion interne, agissant sur le remplissage au moyen d'un organe électromécanique d'actionnement, qui comporte un électro-aimant (13) recevant une tension d'actionnement dépendant de la vitesse de rotation, caractérisé en ce qu'il est prévu une tension d'actionnement de la forme: où s représente la fréquence angulaire et û la valeur moyenne dépendant de la vitesse de rotation, et en ce qu'il est prévu en parallèle à l'électro-aimant (13) un condensateur (16) d'une capacité suffisamment grande pour que celui-ci constitue avec l'électro-aimant (13) un circuit oscillant parallèle, dont la fréquence de résonance est sensiblement égale à s.
